# EUROPÄISCHE PATENTSCHRIFT

(11) **EP 1 183 966 B1**
(45) Veröffentlichungstag und Bekanntmachung des Hinweises auf die Patenterteilung: **21.06.2006**
(21) Anmeldenummer: 01118955.2
(22) Anmeldetag: 06.08.2001
(51) Int. Cl.: A47C 20/04

(54) **Verstellbarer Rost von Sitz- oder Liegemöblen**
Adjustable mattress for sitting or lying furniture
Sommier réglable pour meubles d'assise ou de couchage

(30) Priorität: 16.08.2000 DE 20014325 U
(43) Veröffentlichungstag der Anmeldung: 06.03.2002
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A- 0 614 635
- EP-A- 0 734 666
- DE-A- 2 848 313

## Beschreibung

Die Erfindung betrifft einen verstellbaren Rost von Sitz- oder Liegemöbeln mit gegeneinander verschwenkbaren Teilbereichen und Unterfederungselementen, insbesondere Federlatten und/oder Einzelfederelementen.

Es sind Polsterunterlagen bekannt, EP 0 734 666 B1, die untereinander verbundene Einzelfederelemente besitzen, bei denen jedoch der Nachteil besteht, dass sich ein damit aufgebauter Bettrost im Rücken- oder Fußteil nicht mehr winkelverstellen lässt, da sich hierbei zwangsläufig eine Änderung der Zwischenräume zwischen den einzelnen Leisten oder Elementen einstellt. Bei nicht miteinander verbundenen Einzelfederelementen kann dagegen im Knickbereich eine Matratzenauflage eingeklemmt werden, sodass diese auf die Dauer beschädigt wird. In einem Knickbereich, in dem sich die Einzelfederelemente beim Verschwenken zweier benachbarter Teilbereiche auseinander bewegen, vergrößert sich der Bereich in dem eine Matratzenauflage nicht unterstützt ist, was zum einen nachteilig für den Liegekomfort sein kann und zum anderen bei einem Zurückschwenken der Teilbereiche wiederum zu einem Einklemmen einer Matratzenauflage führen kann.

Aufgabe der Erfindung ist es deshalb, einen verstellbaren Rost von Sitz- oder Liegemöbeln zur Verfügung zu stellen, der ein Einklemmen einer Matratzenauflage zwischen Unterfederungselementen wie Federlatten oder Einzelfederelementen sicher vermeidet.

Die Lösung dieser Aufgabe wird in Verbindung mit den Oberbegriffsmerkmalen erfindungsgemäß durch die im kennzeichnenden Teil des Hauptanspruches angegebene technische Lehre vermittelt. Dadurch, dass zwischen den Unterfederungselementen benachbarter Teilbereiche, welche durch Gelenke miteinander verbunden sind, Brückenelemente angeordnet sind, die biegeelastisch ausgeführte Verbindungsstege besitzen, wird sichergestellt, dass ein sich über die Breite eines Rostes erstreckender Spalt mindestens abschnittsweise überbrückt wird und dass sich eine Matratzenauflage nicht zwischen oder unterhalb der Unterfederungselemente verklemmen kann.

Weiterhin ist von Vorteil, dass diese Brückenelemente eine Kollision der Federholzleisten oder Einzelfederelemente ebenfalls sicher verhindern, da diese auch bei einer starken Verschwenkung zweier benachbarter Teilbereiche nicht mehr miteinander verrasten können, weil dies durch die Verbindungsstege der Brückenelemente aktiv verhindert wird.

Weitere vorteilhafte Ausgestaltungen des Gegenstandes der Erfindung ergeben sich aus den nachfolgenden Unteransprüchen.

Verstellbare Bettlattenroste von Liegemöbeln weisen häufig ein Gelenk zwischen Gesäßteil und Rückenteil auf, welches das Rückenteil nach oben verschwenkbar gestaltet, wobei der Zwischenraum zwischen den Unterfederungselementen kleiner wird. Ähnlich verhält es sich bei einem weiteren Gelenk zwischen Gesäßteil und Oberschenkelauflage, wobei dieser Winkel in der Regel jedoch nicht so extrem ausfällt wie bei dem Gelenk des Rückenteils. Ein weiteres Gelenk findet sich oftmals zwischen Oberschenkelauflage und Unterschenkelauflage, wobei diese beiden Teilbereiche gegensinnig zu den anderen Teilbereichen eines Bettrostes verschwenkt sind, wobei sich die Unterfederungselemente dieser benachbarten Teilbereiche während eines Schwenkvorganges voneinander entfernen.

Gemäß einer besonders bevorzugten Ausführungsform der Erfindung ist ein Brückenelement, welches im Bereich zwischen Rücken- und Gesäßteil oder zwischen Gesäßteil und Oberschenkelauflage angeordnet ist so ausgebildet ist, dass es in einer horizontalen Grundposition eines Rostes eine ebene Auflagerfläche mit den Unterfederungselementen zur Verfügung stellt und sich sein Verbindungssteg in einer verschwenkten Lage der Teilbereiche konkav nach unten verformt, sodass eine Matratzenauflage im Knickbereich noch einen gewissen Freiraum ausfüllen, jedoch nicht mehr unter die Unterfederungselemente geraten kann.

Gemäß einer weiteren bevorzugten Ausführungsform der Erfindung ist ein Verbindungssteg eines Brückenelementes von Unterfederungselementen zweier benachbarter Teilbereiche, wie dem einer Oberschenkelauflage und einer Unterschenkelauflage, in einer horizontalen Ausgangslage eines Bettrostes konkav nach unten zwischen die Unterfederungselemente geformt, der sich erst in einer gegeneinander verschwenkten Position dieser beiden Teilbereiche streckt und dadurch eine ebene Auflagerfläche für eine Matratzenauflage bildet, sodass hier der sich vergrößernde Spalt zwischen den Unterfederungselementen mindestens teilweise überdeckt wird und auch bei einer entgegengesetzten Bewegung der Teilbereiche zurück in die Ausgangslage die Matratzenauflage nicht unter die Unterfederungselemente gelangen kann.

Ganz besonders vorteilhaft ist eine Ausführungsform mit einer extrem einfachen Befestigungsvorrichtung aus einem Auflagerteller mit einem sich davon nach unten erstreckenden Bolzen, der in eine Öffnung eines Unterfede rungselementes eingreift und darin gehalten ist. Dies kann wahlweise reib-, kraft- und/oder formschlüssig erfolgen, wobei entweder am Bolzen oder an der Öffnung Rastmittel angeordnet sind oder Bolzen und Öffnung einen Klemmsitz bilden, wobei das Brückenelement bevorzugterweise aus einem geringfügig elastischem Material besteht, die Unterfederungselemente dagegen beispielsweise aus Holzfederlatten oder Einzelfederelementen aus wenig elastischem Kunststoff gefertigt sind, wobei Federholzlatten zusätzlich über elastische Endpunktlager an den Seitenholmen der Teilbereiche von verstellbaren Bettlattenrosten angeordnet sein können und die Einzelfederelemente ebenfalls aus Elastomer bestehende Feder- und Dämpferelemente aufweisen können.

Entsprechend einer nicht dargestellten Ausführungsform der Erfindung können die Befestigungsvorrichtungen von Brückenelementen für Federlatten auch aus diese vollständig oder teilweise umschließenden Klammern oder Taschen bestehen, sodass die Federlatten selbst nicht bearbeitet werden müssen und ihre ursprünglichen Federungseigenschaften bewaren.

Vorteilhaft ist weiterhin eine Ausführung eines Brückenelementes mit einem Verbindungssteg, der in allen Verschwenkpositionen eines unbelasteten Rostes nahezu zugspannungsfrei ausgelegt ist, sodass die Unterfederungselemente durch den Einbau der Brückenelemente nicht oder nur geringfügig in ihren Federeigenschaften beeinflusst werden.

Vorteilhaft ist weiterhin eine Ausführungsform der Erfindung, bei der einzelne Verbindungsstege benachbarter Brückenelemente miteinander verbunden sind, sodass die Möglichkeit einer Matratze sich hinter einem Unterfederungselement zu verklemmen weiter reduziert wird.

Nachfolgend wird die Erfindung anhand der Zeichnungen näher erläutert. Es zeigen:
- Fig. 1: ein Brückenelement in Seitenansicht,
- Fig. 2: eine Teilansicht einer Federlattenunterfederung in einer horizontalen Ausgangslage,
- Fig. 3: die Unterfederung gemäß Fig. 2 in einer verschwenkten Lage,
- Fig. 4: ein zweites Brückenelement in einer Seitenansicht,
- Fig. 5: eine Teilansicht einer Federlattenunterfederung in einer horizontalen Ausgangslage,
- Fig. 6: die Unterfederung der Fig. 5 in einer verschwenkten Position,
- Fig. 7: eine verkleinerte Darstellung eines Bettlattenrostes in einer verschwenkten Position,
- Fig. 8: den Bettlattenrost in einer horizontalen Ausgangsposition,
- Fig. 9: eine Draufsicht auf einen Bettlattenrost gemäß Fig. 8,
- Fig. 10: eine Teilansicht einer Einzelsegmentunterfederung in einer horizontalen Ausgangslage,
- Fig. 11: die Unterfederung der Fig. 10 in einer verschwenkten Position,
- Fig. 12: eine Teilansicht einer Einzelsegmentunterfederung in einer horizontalen Ausgangslage,
- Fig. 13: eine Unterfederung gem. Fig. 12 in einer verschwenkten Position,
- Fig. 14: eine verkleinerte Darstellung eines Rostes in einer verschwenkten Position,
- Fig. 15: einen Rost gemäß Fig. 14 in horizontaler Ausgangslage und
- Fig. 16: eine Draufsicht auf ein Rost gemäß Fig. 15.

Ein Brückenelement besteht im wesentlichen aus zwei Befestigungsvorrichtungen zu seiner Festlegung auf benachbarten Unterfederungselementen 3,4 und einem dazwischen angeordneten Verbindungssteg 5,6. Ein solcher Verbindungssteg 5,6 ist biegeelastisch ausgebildet, wobei er in seiner Länge nicht oder nur geringfügig dehnbar ausgeführt ist. Wie in Fig. 1 dargestellt, kann ein Brückenelement 1 einen geraden Verbindungssteg aufweisen, wobei sich ein solches Brückenelement 1 bevorzugterweise für Einbausituationen eignet, wie sie in den Figuren 2, 3, 10 und 11 dargestellt sind, nämlich für einem Einbau zwischen gegeneinander verschwenkbare Teilbereiche 7,8; 8,9 zwischen Rückenteil und Gesäßteil oder zwischen Gesäßteil und Oberschenkelauflage, bei deren Verstellung sich die Unterfederungselemente 3,4 aneinander annähern. Der Verbindungssteg 5 verformt sich dabei je nach Winkelstellung des Gelenks 12 zwischen den Teilbereichen 7,8; 8,9 U- oder V-förmig, sodass Teile einer Matratzenauflage zwar noch in den Innenraum ausweichen aber sich nicht mehr unter den Unterfederungselementen 3,4 verklemmen können.

Wie in Fig. 4 dargestellt, kann ein weiteres Brückenelement 2 einen konkav nach unten ausgeformten Verbindungssteg 6 aufweisen, der wie in den Figuren 5, 6, 12 und 13 bevorzugt zwischen Teilbereichen 9,10 eines Rostes verbaut wird, bei denen sich die Unterfederungselemente 3,4 bei einer Verschwenkung der benachbarten Teilbereiche 9,10 aus einer horizontalen Grundposition voneinander entfernen, wobei der Verbindungssteg 6 zu einem geraden Band ausgezogen wird, ohne sich jedoch in seiner Länge maßgeblich zu verändern.

Die Befestigungselemente des Brückenelementes 1,2 bestehen aus einfachen Auflagetellern 19, von denen sich Bolzen 15 nach unten erstrecken, die in Öffnungen 16,17 der Unterfederungselemente 3,4 eingreifen. Bei einem als Federlatte ausgebildeten Unterfederungselement 3 besteht die Öffnung 16 aus einer einfachen Bohrung, in die der Bolzen 15 des Auflagertellers 19 der Befestigungsvorrichtung eingedrückt ist. Bei einem als Einzelfederelement ausgebildeten Unterfederungselement 4 sind in dessen oberen Tragplatte Öffnungen 17 mit Rastmitteln 18 eingeformt, die einen darin eingeführten Bolzen 15 kraft- und formschlüssig in der Öffnung 17 verriegeln.

Wie in den Figuren 9 und 16 dargestellt, können einzelne oder mehre re Verbindungsstege 5,6 miteinander verbunden sein oder werden, wodurch der verbleibende Spalt zwischen den sich relativ zueinander bewegenden Unterfederungselementen 3,4 weiter verkleinert wird.

Zeichnerisch nicht dargestellt sind Befestigungsvorrichtungen der Brückenelemente 1,2 für als Federlatten ausgebildete Unterfederungselemente 3, die aus eine Federlatte vollständig oder teilweise umschließenden Klammern oder Taschen bestehen. Dadurch werden Brückenelemente zur Verfügung gestellt, die die Federeigenschaften der beteiligten Federlatten nicht beeinflussen.

## Patentansprüche

1. Verstellbarer Rost von Sitz- oder Liegemöbeln mit gegeneinander verschwenkbaren Teilbereichen (7,8,9,10) und Unterfederungselementen (3,4), insbesondere Federlatten und/oder Einzelfederelementen, **dadurch gekennzeichnet, dass** zwischen Unterfederungselementen (3,4) benachbarter Teilbereiche (7,8,9,10), die durch Gelenke (12) miteinander verbunden sind, mindestens ein Brückenelement (1,2) angeordnet ist und das Brückenelement (1,2) Befestigungsvorrichtungen (19) zur Festlegung an den Unterfederungselementen (3,4) aufweist sowie einen Verbindungssteg (5,6), der in einer bevorzugten Bewegungsrichtung biegeelastisch verformbar ausgebildet ist.

2. Rost nach Anspruch 1, **dadurch gekennzeichnet, dass** der Verbindungssteg (5) eines Brückenelementes (1) für aus einer waagerechten Grundposition nach oben verschwenkbaren Teilbereichen (7,9) in einer horizontalen Ausgangslage eines Rostes (13,14) eine ebene Auflagerfläche mit den Unterfederungselementen (3,4) bildet und in einer verschwenkten Lage der Teilbereiche (7,9) konkav nach unten verformt ist.

3. Rost nach Anspruch 1, **dadurch gekennzeichnet, dass** der Verbindungssteg (6) eines Brückenelementes (2) für aus einer waagerechten Grundposition nach unten verschwenkbaren Teilbereichen (9,10) in einer horizontalen Ausgangslage eines Rostes (13,14) konkav nach unten geformt ist und in einer gegeneinander verschwenkten Position zweier Teilbereiche (9,10) eine ebene Auflagerfläche bildet.

4. Rost nach einem der vorgenannten Ansprüche, **dadurch gekennzeichnet, dass** eine Befestigungsvorrichtung eines Brückenelementes (1,2) auf einem Unterfederungselement (3,4) aus einem Bolzen (15) besteht, das Unterfederungselement (3,4) eine Öffnung (16,17) aufweist und der Bolzen (15) in die Öffnung (16,17) im Unterfederungselement (3,4) eingreift und dort gehalten ist.

5. Rost nach Anspruch 4, **dadurch gekennzeichnet, dass** am Bolzen (15) und/oder an der Öffnung (16,17) Rastmittel (18) angeordnet sind.

6. Rost nach einem der vorgenannten Ansprüche, **dadurch gekennzeichnet, dass** eine Befestigungsvorrichtung aus einem eine Federlatte (3) vollständig oder teilweise umschließenden Klammer oder Tasche besteht.

7. Rost nach einem der vorgenannten Ansprüche, **dadurch gekennzeichnet, dass** der Verbindungssteg (5,6) so lang ausgeführt ist, dass er in allen möglichen Verschwenkpositionen der beteiligten Teilbereiche (7,8,9,10) quasi zugspannungsfrei ist.

8. Rost nach einem der vorgenannten Ansprüche, **dadurch gekennzeichnet, dass** mehrere Brückenelemente (1,2) miteinander verbunden sind.

## Claims

1. Adjustable base for furniture for sitting on or lying on, with subregions (7, 8, 9, 10) which can be pivoted relative to one another and underspringing elements (3, 4), in particular spring slats and/or individual spring elements, **characterized in that** at least one bridge element (1, 2) is arranged between underspringing elements (3, 4) of adjacent subregions (7, 8, 9, 10) which are connected to one another by means of joints (12), and the bridge element (1, 2) has fastening devices (19) for fixing on the underspringing elements (3, 4) and a connecting web (5, 6) which is designed such that it can be deformed in a flexurally elastic manner in a preferred direction of movement.

2. Base according to Claim 1, **characterized in that** in a horizontal starting position of a base (13, 14), the connecting web (5) of a bridge element (1) for subregions (7, 9) which can be pivoted upwards from a horizontal basic position forms a planar support surface with the underspringing elements (3, 4) and, in a pivoted position of the subregions (7, 9) is deformed downwards in a concave manner.

3. Base according to Claim 1, **characterized in that**, in a horizontal starting position of a base (13, 14), the connecting web (6) of a bridge element (2) for subregions (9, 10) which can be pivoted downwards from a horizontal basic position is shaped downwards in a concave manner and, in a position of two subregions (9, 10) which are pivoted in relation to each other, forms a planar support surface.

4. Base according to one of the abovementioned claims, **characterized in that** a fastening device of a bridge element (1, 2) on an underspringing element (3, 4) comprises a bolt (15), the underspringing element (3, 4) has an opening (16, 17) and the bolt (15) engages in the opening (16, 17) in the underspringing element (3, 4) and is held there.

5. Base according to Claim 4, **characterized in that** latching means (18) are arranged on the bolt (15) and/or on the opening (16, 17).

6. Base according to one of the abovementioned claims, **characterized in that** a fastening device comprises a clip or pocket completely or partially surrounding a spring slat (3).

7. Base according to one of the abovementioned claims, **characterized in that** the connecting web (5, 6) is designed to be sufficiently long that it is virtually free from tensile stress in all possible pivoted positions of the subregions (7, 8, 9, 10) involved.

8. Base according to one of the abovementioned claims, **characterized in that** a plurality of bridge elements (1, 2) are connected to one another.

## Revendications

1. Sommier réglable pour meubles d'assise ou de couchage avec des régions partielles (7, 8, 9, 10) pouvant pivoter les unes par rapport aux autres et des éléments de suspension (3, 4), notamment des lattes élastiques et/ou des éléments à ressort individuels, **caractérisé en ce qu'**au moins un élément de pont (1, 2) est prévu entre des éléments de suspension (3, 4) de régions partielles voisines (7, 8, 9, 10), qui sont connectées les unes aux autres par des articulations (12), et l'élément de pont (1, 2) présente des dispositifs de fixation (19) pour la fixation aux éléments de suspension (3, 4) ainsi qu'une nervure de liaison (5, 6) qui est réalisée de manière à pouvoir se déformer élastiquement dans une direction de mouvement préférée.

2. Sommier selon la revendication 1, **caractérisé en ce que** la nervure de liaison (5) d'un élément de pont (1) forme, dans une position de départ horizontale d'un sommier (13, 14), une face d'appui plane avec les éléments de suspension (3, 4) pour les régions partielles (7, 9) pouvant pivoter vers le haut depuis une position de base horizontale et est déformée sous forme concave vers le bas dans une position pivotée des régions partielles (7, 9).

3. Sommier selon la revendication 1, **caractérisé en ce que** la nervure de liaison (6) d'un élément de pont (2) est déformée sous forme concave vers le bas dans une position de départ horizontale d'un sommier (13, 14) pour les régions partielles (9, 10) pouvant pivoter vers le bas depuis une position de base horizontale et forme, dans une position pivotée l'une par rapport à l'autre de deux régions partielles (9, 10), une surface d'appui plane.

4. Sommier selon l'une quelconque des revendications précédentes, **caractérisé en ce qu'**un dispositif de fixation d'un élément de pont (1, 2) sur un élément de suspension (3, 4) se compose d'un boulon (15), l'élément de suspension (3, 4) présente une ouverture (16, 17) et le boulon (15) vient en prise dans l'ouverture (16, 17) dans l'élément de suspension (3, 4) et y est maintenu.

5. Sommier selon la revendication 4, **caractérisé en ce que** des moyens d'encliquetage (18) sont disposés sur le boulon (15) et/ou sur l'ouverture (16, 17).

6. Sommier selon l'une quelconque des revendications précédentes, **caractérisé en ce qu'**un dispositif de fixation se compose d'une pince ou d'une poche entourant complètement ou partiellement une latte élastique (3).

7. Sommier selon l'une quelconque des revendications précédentes, **caractérisé en ce que** la nervure de liaison (5, 6) est réalisée avec une longueur telle qu'elle puisse être quasiment exempte de contrainte de traction dans toutes les positions de pivotement possibles des régions partielles concernées (7, 8, 9, 10).

8. Sommier selon l'une quelconque des revendications précédentes, **caractérisé en ce que** plusieurs éléments de pont (1, 2) sont reliés ensemble.
